# FASCICULE DE BREVET EUROPEEN

(11) **EP 2 434 917 B1**
(45) Date de publication et mention de la délivrance du brevet: **25.04.2018**
(21) Numéro de dépôt: 10765834.6
(22) Date de dépôt: 27.05.2010
(51) Int. Cl.: A43B 5/00, A43B 13/18

(54) **PERFECTIONNEMENT POUR CHAUSSURE EN PARTICULIER POUR CHAUSSURE DE SPORT**
OPTIMIERUNG FÜR EINEN SCHUH, INSBESONDERE FÜR EINEN SPORTSCHUH
IMPROVEMENT FOR A SHOE, IN PARTICULAR FOR A SPORTS SHOE

(30) Priorité: 27.05.2009 FR 0953509; 30.06.2009 FR 0954456
(43) Date de publication de la demande: 04.04.2012
(73) Titulaire: Deckers Outdoor Corporation, Goleta, CA 93117 (US)
(72) Inventeur: Diard, Jean-Luc, Favre 7400, Annecy (FR); Mermoud, Nicolas, 74940 Annecy Le Vieux (FR)
(74) Mandataire: Flosdorff, Jürgen
(86) Numéro de dépôt international: PCT/IB2010/001289
(87) Numéro de publication internationale: WO 2011/077196

(56) Documents cités:
- EP-A2- 1 839 511
- US-A1- 2003 172 548
- US-A1- 2005 160 625
- US-A1- 2008 229 617
- US-A1- 2011 113 646
- , 8 May 2007 (2007-05-08), Retrieved from the Internet: URL:http://fr.wikipedia.org/wiki/Creepers [retrieved on 2012-09-17]
- , Retrieved from the Internet: URL:http://www.underground-cybershop.co.uk /double-sole-wulfrun-creepers-black-suede [retrieved on 2012-07-19]

## Description

La présente invention concerne un perfectionnement pour chaussure et plus particulièrement pour chaussure de sport destinée à parcourir confortablement des terrains très irréguliers, comme par exemple ceux que l'on trouve en montagne, notamment en descente, avec des cailloux des souches, des racines ou autres.

De façon connue en soi, les chaussures comportent une tige montée sur une semelle externe, et l'on trouve sur le marché un choix important de chaussures de sport, de façon à ce que l'utilisateur puisse choisir le type de chaussure adapté à l'utilisation qu'il envisage.
US 2003/172548 A1 décrit un assemblage de semelle intermédiaire pour chaussure qui comprend un premier élément ayant une première dureté et un second élément ayant une deuxième dureté. Le premier élément est positionné au-dessous du second élément au niveau du talon et de la section médiane de l'assemblage et est positionné au-dessus du second élément dans l'avant-pied grâce au découpage qui permet d'interconnecter les premier et second éléments. Cette construction procure une rigidité différente/amortissement pour le pied d'un utilisateur dans les différents endroits de la chaussure.
Référence du site web : « http://fr.wikipedia.org/wiki/Creepers » décrit une chaussure avec une partie supérieure fermée et une épaisse semelle dans laquelle la semelle extérieure a une surface inférieure plate et une partie centrale de hauteur essentiellement homogène. La hauteur sous talon est généralement plus importante que la hauteur à l'avant du pied. Ces chaussures étaient à la mode dans les années 70 - 80. Référence du site web : «www.underground-cybershop.co.uk/double-sole-wulfrun-creepers-black-suede » divulgue une chaussure similaire.
US2011 / 113646 A1 décrit une chaussure avec des portions avant et arrière incurvées et où l'épaisseur de la semelle est non uniforme.

Toutefois bien que perfectionnées les chaussures de sport présentent un certain nombre d'inconvénients que la chaussure selon l'invention entend supprimer.

Grâce à la chaussure selon l'invention et notamment grâce à la géométrie de la face inférieure de la semelle, ainsi que grâce au volume et à la nature de cette semelle, le déroulement du pied se fait naturellement, et ce quel que soit le type de parcours, qu'il soit en montée, en descente ou sur du plat. En effet grâce à la semelle il y a continuité du contact et progressivité du déroulé.

A la lecture de la description qui va suivre, on comprendra que le bénéfice cité précédemment existe tout en respectant la position naturelle du pied.

On comprendra aussi que grâce à sa semelle, la chaussure de l'invention encaisse particulièrement bien les terrains irréguliers.

On ajoutera que grâce à son rebord latéral, la semelle procure une excellente stabilité latérale, protégeant ainsi des chocs.

D'autres caractéristiques et avantages de l'invention se dégageront de la description qui va suivre en regard des dessins annexés qui ne sont donnés qu'à titre d'exemples non limitatifs.
La figure 1 est une vue latérale de la chaussure selon l'invention
La figure 2 est une vue de dessus
La figure 3 représente la semelle selon une vue en perspective.
Les figures 4A, 4B, 4C sont des vues selon des coupes transversales respectivement selon A-A, B-B, C-C.

La chaussure de l'invention portant la référence générale (1) comprend de façon connue une tige (2) montée sur une semelle externe (3).

La tige est constituée par une enveloppe (4) dans laquelle le pied de l'utilisateur y est retenu. Ainsi, cette tige qui est réalisée par exemple avec un matériau souple a sensiblement la forme du pied de l'utilisateur, et comprend des moyens de retenue tel que par exemple un lacet.

Selon une caractéristique la tige (2) surmonte la semelle externe (3) pour y être encastrée par sa partie basse. La tige est bien entendu solidarisée à sa semelle par tout moyen approprié connu tel que collage et autre, et est retenue par sa partie basse par un rebord périphérique (5) constitué par une paroi s'étendant vers la haut entourant donc la partie basse de la tige. En d'autres termes, la semelle comprend une cuvette centrale (6) constituée par un profil en creux ouvert vers le haut destiné à recevoir la tige, ladite cuvette étant formée par le rebord périphérique.

Notons que selon des coupes transversales la tige présente au niveau de sa solidarisation avec la semelle, des largeurs (L1) tandis que selon ces mêmes coupes transversales, la largeur de la semelle au niveau de son appui sur le sol présente des largeurs (L2) supérieures à la largeur (L1) de la tige.

Ainsi, selon une caractéristique de la chaussure de l'invention le rapport entre la valeur de la largeur (L2) de la semelle au niveau de son appui sur le sol avec la largeur (L1) est un coefficient K1 compris entre 1,5 et 1,8.

Par ailleurs, la semelle présente une épaisseur (H1) comprise entre 20 mm et 55 mm tandis que la hauteur (H2) d'encastrement de la tige dans la semelle est comprise entre 20 et 30 mm.

Par ailleurs, on notera que selon une caractéristique complémentaire la paroi latérale (7) de la semelle est bombée pour rejoindre le point haut (7a) au point bas (7b) tel que cela apparaît aux figures 4A, 4B, 4C.

Ajoutons que la surface inférieure (8) de la semelle comprend une partie centrale (9) sensiblement plate, prolongée à l'avant par une partie avant relevée courbe (9a), et à l'arrière par une partie arrière relevée courbe (9b).

Notons que la partie centrale (9) s'étend sur une longueur (L3) dont la valeur est comprise entre 40 et 70 %, de la valeur de la longueur totale (L) de la semelle

Sachant que la longueur (L4) de la partie avant relevée courbe (9a) a une valeur comprise entre 25 et 40 % de la valeur de la longueur totale (L) de la semelle, tandis que la longueur (L5) de la partie arrière relevée courbe (9b) a une valeur comprise entre 15 et 30 % de la valeur de la longueur totale (L) de la semelle (3).

Notons aussi que la hauteur (H3) du relevé de la partie avant relevée (9a) a une valeur comprise entre 30 et 40 % de la longueur (L4) de cette même partie avant relevée (9a)

Par ailleurs, on notera que la partie centrale (9) sensiblement plate s'étend en partie en arrière du point d'appui (10) du talon et en partie en avant de ce point, jusqu'au niveau des métatarses.

On notera aussi que la hauteur (H4) du relevé de la partie arrière relevée (9b) a une valeur inférieure à la valeur de la hauteur (H3) du relevé de la partie avant relevée (9a).

De façon avantageuse la semelle est en matériau de type EVA (Copolymère éthylène vinyle acétal) dont la dureté shore "D" est par exemple comprise entre 50 et 70.

En ce qui concerne l'épaisseur de la semelle, pour une chaussure de longueur de semelle (L) d'environ 300 mm, cette dernière est au niveau de l'appui du talon (H1c) comprise entre 30 et 55 mm, et au niveau de l'avant pied (H1a) comprise entre 20 et 40 mm. Ce qui signifie que la hauteur (H1a) est comprise entre 5 et 15 % de la longueur (L) et que la hauteur (H1c) est comprise entre 10 et 20 % de la longueur (L).

Bien entendu, l'invention n'est pas limitée aux modes de réalisation décrits et représentés à titre d'exemples, mais elle comprend aussi tous les équivalents techniques ainsi que leurs combinaisons.

## Revendications

1. Chaussure (1), qui comprend de façon connue une tige (2) montée sur une semelle externe (3), de longueur de semelle (L); l'épaisseur (H1c) de la semelle au niveau de l'appui du talon est comprise entre 10 et 20% de la longueur (L) tandis que l'épaisseur (H1a) au niveau de l'avant pied est comprise entre 5 et 15% de la longueur (L), telle que la surface inférieure (8) de la semelle (3) comprend une partie centrale (9) sensiblement plate, et la hauteur (H1b) de la partie centrale (9) est essentiellement homogène, et **caractérisée en ce que** selon des coupes transversale la largeur (L2) de la semelle au niveau de son appui sur le sol présente des largeurs supérieures á la largeur (L1) de la tige (2), et **en ce que** le rapport entre la valeur de la largeur (L2) de la semelle au niveau de son appui sur le sol avec la largeur (L1) est un coefficient K1 compris entre 1,5 et 1,8.

2. Chaussure (1) selon la revendication précédente, **caractérisée en ce que** le matériau de la semelle a une dureté "shore "D"" comprise entre 50 et 70.

3. Chaussure (1) selon la revendication précédente, **caractérisée en ce que** la semelle (3) est réalisée en EVA.

4. Chaussure (1) selon la revendication précédente, **caractérisée en ce que** la tige (2) qui surmonte la semelle externe (3) est encastrée par sa partie basse dans ladite semelle et y est retenue par sa partie basse par un rebord périphérique (5) constitué par une paroi s'étendant vers le haut entourant donc la partie basse de la tige, ladite semelle comprenant une cuvette centrale (6) constituée par un profile en creux ouvert vers le haut destiné à recevoir la tige, ladite cuvette étant formée par le rebord périphérique.

5. Chaussure (1) selon la revendication précédente, **caractérisée en ce que** la semelle présente une épaisseur (H1) comprise entre 20 mm et 50 mm tandis que la hauteur (H2) d'encastrement de la tige dans la semelle est comprise entre 20 et 30 mm.

6. Chaussure (1) selon la revendication précédente, **caractérisée en ce que** la paroi latérale (7) de la semelle est bombée pour rejoindre le point haut (7a) au point bas (7b).

7. Chaussure (1) selon la revendication précédente, caractérisée en ce la partie centrale (9) est prolongée à l'avant par une partie avant relevée courbe (9a), et à l'arrière par une partie arrière relevée courbe (9b).

8. Chaussure (1) selon la revendication précédente, **caractérisée en ce que** la partie centrale (9) s'étend sur une longueur (L3) comprise entre 40 et 70 % de la valeur de la longueur totale (L) de la semelle.

9. Chaussure (1) selon la revendication précédente, **caractérisée en ce que** la longueur (L4) de la partie avant relevée courbe (9a) est une valeur comprise entre 25 et 40 % de la valeur de la longueur totale (L) de la semelle.

10. Chaussure (1) selon la revendication précédente, **caractérisée en ce que** la longueur (L5) de la partie arrière relevée courbe (9b) est une valeur comprise entre 15 et 30 % de la valeur de la longueur totale (L) de la semelle (3).

11. Chaussure (1) selon la revendication précédente, **caractérisée en ce que** la hauteur (H3) du relevé de la partie avant (9a) est une valeur comprise entre 30 et 40 % de la longueur (L4) de cette même partie avant relevée (9a).

12. Chaussure (1) selon la revendication précédente, **caractérisée en ce que** la hauteur (H4) du relevé de la partie arrière (9b) est une valeur inférieure à la valeur de la hauteur (H3) du relevé de la partie avant relevée (9a).

13. Chaussure (1) selon la revendication précédente, **caractérisée en ce que** la partie centrale (9) sensiblement plate de la semelle s'étend en partie en arrière du point d'appui (10) du talon et en partie en avant de ce point, jusqu'au niveau des métatarses.

## Patentansprüche

1. Schuh (1) von einer Sohlenlänge (L), der auf bekannte Weise ein Obermaterial (2) enthält, das auf einer Außensohle (3) befestigt ist, wobei die Dicke (H1c) der Sohle an der Fersenberührung zwischen 10 und 20% der Länge (L) und die Dicke (H1a) an dem Vorderfuß zwischen 5 und 15% der Länge (L) beträgt, derart, dass die Unterfläche (8) der Sohle (3) einen im wesentlichen flachen Mittelabschnitt (9) enthält und die Höhe (H1b) des Mittelabschnitts (9) im wesentlichen gleichbleibend ist,
**dadurch gekennzeichnet,**
**dass** im Querschnitt die Breite (L2) der Sohle an der Bodenberührung größer ist als die Breite (L1) des Obermaterials (2), und
**dass** das Verhältnis zwischen der Breite (L2) der Sohle an der Bodenberührung zu der Breite (L1) ein Koeffizient (K1) zwischen 1.5 und 1.8 ist.

2. Schuh (1) nach dem vorhergehenden Anspruch, **dadurch gekennzeichnet, dass** das Material der Sohle eine Shore D Härte zwischen 50 und 70 hat.

3. Schuh (1) nach dem vorhergehenden Anspruch, **dadurch gekennzeichnet, dass** die Sohle (3) aus EVA besteht.

4. Schuh (1) nach dem vorhergehenden Anspruch, **dadurch gekennzeichnet, dass** das Obermaterial (2), das oben auf der Außensohle (3) befestigt ist, durch seinen unteren Abschnitt in die Sohle eingebettet ist und darin durch seinen unteren Abschnitt mittels eines Umfangsrandes (5) gehalten ist, der aus einer Wand besteht, die sich nach oben erstreckt und damit den unteren Abschnitt des Obermaterials umgibt, wobei die Sohle eine zentrale Mulde (6) aufweist, die aus einem hohlen Profil besteht, das oben offen ist und dazu vorgesehen ist, das Obermaterial aufzunehmen, wobei die Mulde durch den Umfangsrand gebildet ist.

5. Schuh (1) nach dem vorhergehenden Anspruch, **dadurch gekennzeichnet, dass** die Sohle eine Dicke (H1) zwischen 20 mm und 50 mm hat, während die Höhe (H2), in der das Obermaterial in die Sohle eingebettet ist, zwischen 20 mm und 30 mm beträgt.

6. Schuh (1) nach dem vorhergehenden Anspruch, **dadurch gekennzeichnet, dass** die Seitenwand (7) der Sohle gekrümmt ist, um den hohen Punkt (7a) mit dem unteren Punkt (7b) zu verbinden.

7. Schuh (1) nach dem vorhergehenden Anspruch, **dadurch gekennzeichnet, dass** der Mittelabschnitt (9) an der Vorderseite durch einen gekrümmten vorderen angehobenen Abschnitt (9a) und an der Rückseite durch einen gekrümmten hinteren angehobenen Abschnitt (9b) verlängert ist.

8. Schuh (1) nach dem vorhergehenden Anspruch, **dadurch gekennzeichnet, dass** der Mittelabschnitt (9) sich entlang einer Länge (L3) von 40 bis 70% der gesamten Länge (L) der Sohle erstreckt.

9. Schuh (1) nach dem vorhergehenden Anspruch, **dadurch gekennzeichnet, dass** die Länge (L4) des gekrümmten vorderen angehobenen Abschnitts (9a) zwischen 25 und 40% der gesamten Länge (L) der Sohle beträgt.

10. Schuh (1) nach dem vorhergehenden Anspruch, **dadurch gekennzeichnet, dass** die Länge (L5) des gekrümmten hinteren angehobenen Abschnitts (9b) zwischen 15 und 30% der gesamten Länge (L) der Sohle (3) beträgt.

11. Schuh (1) nach dem vorhergehenden Anspruch, **dadurch gekennzeichnet, dass** die Höhe (H3) des Anstiegs des vorderen Abschnitts (9a) zwischen 30 und 40% der Länge (L4) des vorderen angehobenen Abschnitts (9a) beträgt.

12. Schuh (1) nach dem vorhergehenden Anspruch, **dadurch gekennzeichnet, dass** die Höhe (H4) des Anstiegs des hinteren Abschnitts (9b) kleiner ist als die Höhe (H3) des Anstiegs des vorderen angehobenen Abschnitts (9a).

13. Schuh (1) nach dem vorhergehenden Anspruch, **dadurch gekennzeichnet, dass** der im wesentlichen flache Mittelabschnitt (9) der Sohle sich teilweise zu dem hinteren Berührungspunkt (10) der Ferse und teilweise zu der Vorderseite des Punktes erstreckt bis zum Level mit den Mittelfußknochen.

## Claims

1. Shoe (1) of sole length (L), comprising, in a known manner, an upper (2) mounted on an outer sole (3), the thickness (H1c) of the sole at the heel strike being between 10 and 20% of the length (L) and the thickness (H1a) at the forefoot being, by contrast, between 5 and 15% of the length (L), such that the lower surface (8) of the sole (3) comprises a substantially flat central portion (9), and the height (H1b) of the central portion (9) is substantially uniform, and **characterised in that**, in cross section, the width (L2) of the sole at the ground strike is greater than the width (L1) of the upper (2), and **in that** the ratio between the width (L2) of the sole at the ground strike and the width (L1) is a coefficient K1 of between 1.5 and 1.8.

2. Shoe (1) according to the preceding claim, **characterised in that** the material of the sole has a Shore D hardness of between 50 and 70.

3. Shoe (1) according to the preceding claim, **characterised in that** the sole (3) is made of EVA.

4. Shoe (1) according to the preceding claim, **characterised in that** the upper (2) which is mounted on top of the outer sole (3) is embedded in said sole by its lower portion and is held therein by its lower portion by means of a peripheral edge (5), which consists of a wall that extends upwards and therefore surrounds the lower portion of the upper, said sole comprising a central trough (6) which consists of a hollow profile that is open at the top and intended for receiving the upper, said trough being formed by the peripheral edge.

5. Shoe (1) according to the preceding claim, **characterised in that** the sole has a thickness (H1) of between 20 mm and 50 mm, whereas the height (H2) to which the upper is embedded in the sole is between 20 and 30 mm.

6. Shoe (1) according to the preceding claim, **characterised in that** the side wall (7) of the sole is curved in order to join the high point (7a) to the low point (7b).

7. Shoe (1) according to the preceding claim, **characterised in that** the central portion (9) is extended at the front by a curved front raised portion (9a) and at the rear by a curved rear raised portion (9b).

8. Shoe (1) according to the preceding claim, **characterised in that** the central portion (9) extends along a length (L3) of between 40 and 70% of the total length (L) of the sole.

9. Shoe (1) according to the preceding claim, **characterised in that** the length (L4) of the curved front raised potion (9a) is between 25 and 40% of the total length (L) of the sole.

10. Shoe (1) according to the preceding claim, **characterised in that** the length (L5) of the curved rear raised portion (9b) is between 15 and 30% of the total length (L) of the sole (3).

11. Shoe (1) according to the preceding claim, **characterised in that** the height (H3) of the rise of the front portion (9a) is between 30 and 40% of the length (L4) of said front raised portion (9a).

12. Shoe (1) according to the preceding claim, **characterised in that** the height (H4) of the rise of the rear portion (9b) is less than the height (H3) of the rise of the front raised portion (9a).

13. Shoe (1) according to the preceding claim, **characterised in that** the substantially flat central portion (9) of the sole extends partially to the rear of the striking point (10) of the heel and partially to the front of said point, until level with the metatarsals.
